# EUROPÄISCHE PATENTANMELDUNG

(11) **EP 4 549 826 A1**
(43) Veröffentlichungstag der Anmeldung: **07.05.2025**
(21) Anmeldenummer: 24208276.6
(22) Anmeldetag: 23.10.2024
(51) Int. Cl.: F24F 1/06, F24F 1/48, F24F 1/54, F24F 11/36, F24F 13/20, F24H 4/00, F24H 15/12

(54) **WÄRMEPUMPENSYSTEM, LUFTFÜHRUNGSANORDNUNG FÜR EIN WÄRMEPUMPENSYSTEM UND VERFAHREN ZUM BETREIBEN EINES WÄRMEPUMPENSYSTEMS**

(30) Priorität: 03.11.2023 DE 102023130458
(71) Anmelder: Stiebel Eltron GmbH & Co. KG, 37603 Holzminden (DE)
(72) Erfinder: MERKL, Nikolaj, 37603 Holzminden (DE); MÖLLER, Judith, 37603 Holzminden (DE); SCHAUMLÖFFEL, Michael, 37671 Höxter (DE)

(57) **Zusammenfassung**

Die Erfindung bezieht sich auf ein Wärmepumpensystem 100 für eine Außenaufstellung mit einem Kältemittelkreislauf, wobei das Wärmepumpensystem einen Verdampfer 110, einen Führungsbereich 120, einen Lüfter 130 und eine Außenöffnung 160 aufweist, wobei der Führungsbereich an dem Verdampfer angeordnet ist und ausgestaltet ist, Luft, die aus dem Verdampfer in den Führungsbereich gelangt, in Richtung des Lüfters zu führen, wobei der Lüfter an dem Führungsbereich angeordnet ist und ausgestaltet ist, Luft, die in Richtung des Lüfters geführt wird, in Richtung der Außenöffnung zu transportieren, wobei das Wärmepumpensystem weiter einen Kältekreisbauraum 140 aufweist, wobei der Kältemittelkreislauf in dem Kältekreisbauraum (140) angeordnet ist, und wobei der Kältekreisbauraum eine Fluidverbindung 150 mit dem Führungsbereich aufweist.

## Beschreibung

Die vorliegende Erfindung betrifft das Gebiet von Wärmepumpensystemen und insbesondere von Wärmepumpensystemen für eine Außenaufstellung mit einem Kältemittelkreislauf, eine Luftführungsanordnung für ein Wärmepumpensystem und ein Verfahren zum Betreiben eines Wärmepumpensystems.

Bei Verwendung von einem brennbaren Kältemittel schwerer als Luft in einem Kältemittelkreislauf eines Wärmepumpensystems ist die Problematik erkannt worden, dass bei (ungewünschtem) Austritt des Kältemittels aus dem Kältemittelkreislauf eine Gefahr besteht, dass das Kältemittel unkontrolliert und ungeführt aus dem Wärmepumpensystem austreten kann. Dann kann in der Umgebung um das Wärmepumpensystem eine Menge von Kältemittel erreicht werden, die leicht entzündlich ist. D.h. es entsteht ein mehr oder weniger großer Bereich mit einem entzündlichen Gasgemisch.

Somit stellt die Verwendung eines brennbaren Kältemittels bei einem Wärmepumpensystem eine Gefahr dar, die Gegenmaßnahmen zum Schutz erfordern.

Ein der vorliegenden Erfindung zugrundeliegendes Ziel ist es, die Sicherheit eines Wärmepumpensystems unter Verwendung eines brennbaren Kältemittels zu erhöhen bzw. eine Gefahr durch die Verwendung eines brennbaren Kältemittels zu verringern.

Erfindungsgemäß wird nach einem ersten Aspekt ein Wärmepumpensystem für eine Außenaufstellung mit einem Kältemittelkreislauf vorgeschlagen, wie es in Anspruch 1 definiert ist, wobei das Wärmepumpensystem einen Verdampfer, einen Führungsbereich, einen Lüfter und eine Außenöffnung aufweist, wobei der Führungsbereich an dem Verdampfer angeordnet ist und ausgestaltet ist, Luft, die aus dem Verdampfer in den Führungsbereich gelangt, in Richtung des Lüfters zu führen, wobei der Lüfter an dem Führungsbereich angeordnet ist und ausgestaltet ist, Luft, die in Richtung des Lüfters geführt wird, in Richtung der Außenöffnung zu transportieren, wobei das Wärmepumpensystem weiter einen Kältekreisbauraum aufweist, wobei der Kältemittelkreislauf in dem Kältekreisbauraum angeordnet ist und wobei der Kältekreisbauraum eine Fluidverbindung mit dem Führungsbereich aufweist.

Durch das erfindungsgemäße Wärmepumpensystem kann ein brennbares Kältemittel bei Austritt aus dem Kältemittelkreislauf leicht über den Führungsbereich durch die Außenöffnung abgeführt werden. Dadurch kann austretendes Kältemittel geführt und kontrolliert abgeführt werden.

Das Wärmepumpensystem entspricht einer Wärmepumpe und ist bevorzugt eine Luft-Wasser-Wärmepumpe und weiter bevorzugt zur Außenaufstellung vorgesehen und eingerichtet. Das Wärmepumpensystem bzw. die Wärmepumpe weist einen Kältemittelkreislauf auf. Zudem weist das Wärmepumpensystem einen Verdampfer auf.

Durch eine korrekte Aufstellung des Wärmepumpensystems bzw. der Wärmepumpe wird eine obere Seite der Wärmepumpe und eine untere Seite der Wärmepumpe definiert. Insbesondere weist eine obere Seite des Führungsbereichs oder des Kältekreisbauraums in Richtung der oberen Seite der Wärmepumpe und eine untere Seite des Führungsbereichs oder des Kältekreisbauraums in Richtung der unteren Seite der Wärmepumpe. Weiter weist das Wärmepumpensystem eine Rückseite und eine Vorderseite auf, wobei eine Rückseite des Führungsbereichs in Richtung der Rückseite der Wärmepumpe weist und eine Vorderseite des Führungsbereichs in Richtung der Vorderseite der Wärmepumpe.

Das Wärmepumpensystem umfasst einen Verdampfer, einen Führungsbereich, einen Lüfter und eine Außenöffnung.

Der Verdampfer des Wärmepumpensystems ist an einer Rückseite des Wärmepumpensystems angeordnet, wobei der Führungsbereich von dem Verdampfer des Wärmepumpensystems in Richtung einer Vorderseite des Wärmepumpensystems angeordnet ist und Luft aus dem Verdampfer in Richtung der Vorderseite des Wärmepumpensystems führt.

Der Führungsbereich bildet insbesondere einen Luftkanal, der die Luft an vier Seiten von dem Verdampfer in Richtung der Vorderseite des Wärmepumpensystems führt.

Der Führungsbereich ist bevorzugt prismenförmig ausgestaltet. Der Führungsbereich ist dabei ein Bereich zwischen dem Verdampfer der Wärmepumpe und einem Lüfter. Der Führungsbereich wird vorzugsweise durch eine Führungsbaugruppe definiert, wobei die Führungsbaugruppe den Führungsbereich an wenigstens vier Seiten des Führungsbereichs begrenzt. Der Führungsbereich wird weiter an einer fünften Seite des Führungsbereichs durch den Verdampfer, insbesondere eine Oberfläche des Verdampfers, begrenzt und auf einer sechsten Seite durch den Lüfter.

Der Lüfter (oder auch mehrere Lüfter) ist ausgestaltet, Luft, die insbesondere aus dem Verdampfer gelangt und in Richtung des Lüfters geführt wird, in Richtung der Außenöffnung zu transportieren. Der Lüfter kann dabei ein beliebiger, insbesondere bekannter, Lüfter sein, wobei der Lüfter beispielsweise drei oder vier Lüfterblätter aufweist.

Vorzugsweise wird der Verdampferlüfter benutzt, d.h. vorzugsweise umfasst der Verdampfer einen Verdampferlüfter und der Lüfter entspricht dem Verdampferlüfter.

Bevorzugt fördert der Lüfter, der besonders bevorzugt dem Verdampferlüfter entspricht, einen Volumenstrom, mit dem austretendes Kältemittel unter eine untere Explosionsgrenze von 0,038 kg/m³ verdünnt wird.

Das Wärmepumpensystem weist weiter einen Kältekreisbauraum auf. Der Kältekreisbauraum ist insbesondere neben dem Führungsbauraum angeordnet, d.h. von einer Vorderseite bzw. einer Rückseite des Wärmepumpensystems gesehen neben dem Führungsbauraum angeordnet ist. Innerhalb des Kältekreisbauraums ist ein Großteil des Kältemittelkreislaufs des Wärmepumpensystems angeordnet. Mit einem Großteil des Kältemittelkreislaufs wird hier insbesondere der Verdichter bzw. Kompressor, daran angeschlossene Kältemittelleitungen und das Expansionsventil verstanden. Weiter weist der Kältekreisbauraum eine Fluidverbindung mit dem Führungsbereich auf.

In einer bevorzugten Ausführungsform ist das Wärmepumpensystem ausgestaltet, ein Kältemittel, das aus dem Kältemittelkreislauf in den Kältekreisbauraum gelangt, durch die Fluidverbindung in den Führungsbereich zu führen.

In einer weiteren vorteilhaften Ausgestaltung ist der Kältemittelkreislauf von dem Kältekreisbauraum umhaust, insbesondere vollständig umhaust. Das heißt, dass der Kältekreisbauraum ein Gehäuse für den Kältemittelkreislauf bereitstellt, das den Kältemittelkreislauf von allen Seiten umgibt. Besonders bevorzugt ist der Kältekreisbauraum dicht ausgestaltet, das heißt, dass keine Öffnungen aus dem Kältekreisbauraum (bis auf die Fluidverbindung) hinausführen und ein Kältemittel, das in den Kältekreisbauraum gelangt, in diesem verbleibt bzw. durch die Fluidverbindung in den Führungsbereich geführt wird.

In einer weiteren bevorzugten Ausführungsform weist der Kältekreisbauraum eine erste Wand auf und der Führungsbereich eine zweite Wand auf, wobei die Fluidverbindung von der ersten Wand zu der zweiten Wand verläuft und einen Innenraum des Kältekreisbauraumes mit einem Innenraum des Führungsbereichs verbindet. Insbesondere können so der Kältekreisbauraum und der Führungsbauraum durch zwei separate Baugruppen realisiert werden, die dann durch die Fluidverbindung miteinander verbunden werden können.

Bevorzugt ist die Fluidverbindung näher an der oberen Seite des Wärmepumpensystems als an der unteren Seite des Wärmepumpensystems angeordnet. Damit ist die Fluidverbindung auch näher an der oberen Seite des Kältekreisbauraums und des Führungsbereichs angeordnet als an der unteren Seite des Kältekreisbauraums und des Führungsbereichs. Dadurch wird das Kältemittel in dem Führungsbereich besser mit Luft vermischt. Insbesondere ist das Kältemittel bevorzugt schwerer als Luft, so dass es bei Ausströmung aus einer höheren Position nach unten sinken und sich dabei stärker mit Luft vermischen als bei Ausströmung aus einer niedrigen Position bei der es zur Bildung eines Sees aus konzentriertem Kältemittel kommen kann, der sich nur langsam durch Diffusionsprozesse mit Luft vermischt.

In einerweiteren vorteilhaften Ausgestaltung weist das Wärmepumpensystem weiter einen Kältemitteldetektor auf, wobei der Kältemitteldetektor im Kältekreisbauraum angeordnet ist, wobei das Wärmepumpensystem ausgestaltet ist, den Lüfter basierend auf einem Detektorsignal des Kältemitteldetektors anzusteuern. Zusätzlich oder alternativ kann ein (weiterer) Kältemitteldetektor im Führungsbereich angeordnet sein. Dadurch kann ein Betrieb des Lüfters gezielt dafür verwendet werden, ausgetretenes Kältemittel abzuführen.

Erfindungsgemäß wird in einem zweiten Aspekt eine Luftführungsanordnung für ein Wärmepumpensystem mit einem Verdampfer vorgeschlagen, wie sie in Anspruch 7 definiert ist, nämlich eine Luftführungsanordnung mit einem Führungsbereich und einem Lüfter, wobei der Führungsbereich ausgestaltet ist, Luft, die aus dem Verdampfer in den Führungsbereich gelangt, in Richtung des Lüfters zu führen, wobei der Lüfter an dem Führungsbereich angeordnet ist und ausgestaltet ist, Luft, die in Richtung des Lüfters geführt wird, in Richtung einer Außenöffnung zu transportieren, wobei der Führungsbereich eine Innenöffnung aufweist, die ausgestaltet ist, eine Fluidverbindung zwischen dem Führungsbereich und einem Kältekreisbauraum bereitzustellen.

Erfindungsgemäß wird nach einem weiteren Aspekt der Erfindung ein Verfahren zum Betreiben eines Wärmepumpensystems für eine Außenaufstellung mit einem Kältemittelkreislauf vorgeschlagen, wie es in Anspruch 8 definiert ist, wobei das Verfahren die Schritte aufweist: (i) Führen von Luft, die aus dem Verdampfer gelangt, in Richtung eines Lüfters, durch einen Führungsbereich, (ii) Transportieren von Luft, die in Richtung des Lüfters geführt wird, in Richtung einer Außenöffnung des Wärmepumpensystems, durch den Lüfter, (iii) Leiten eines Kältemittels aus einem Kältekreisbauraum in den Führungsbereich, durch eine Fluidverbindung, und (iv) Transportieren des Kältemittels, das aus dem Kältekreisbauraum in den Führungsbereich geleitet wird, in Richtung der Außenöffnung des Wärmepumpensystems, durch den Lüfter.

Bevorzugt wird der Lüfter derart angetrieben, dass eine Konzentration des Kältemittels in dem Führungsbereich unter eine untere Explosionsgrenze abgesenkt wird.

Das Verfahren umfasst bevorzugt einen weiteren Schritt eines Detektierens einer Kältemittelmenge in dem Kältekreisbauraum durch einen Kältemitteldetektor und ein Betreiben des Lüfters basierend auf einem Detektorsignal des Kältemitteldetektors.

Merkmale vorteilhafter Ausführungsformen der Erfindung sind insbesondere in den Unteransprüchen definiert, wobei weitere vorteilhafte Merkmale, Ausführungen und Ausgestaltungen für den Fachmann zudem aus der obigen Erläuterung und der folgenden Diskussion zu entnehmen sind.

Im Folgenden wird die vorliegende Erfindung anhand von in den Figuren dargestellten Ausführungsbeispielen weiter illustriert und erläutert. Hierbei zeigt
- Fig. 1: eine schematische horizontale Schnittansicht zur Illustration eines ersten Ausführungsbeispiels des erfindungsgemäßen Wärmepumpensystems,
- Fig. 2: eine schematische vertikale Schnittansicht zur Illustration des ersten Ausführungsbeispiels des erfindungsgemäßen Wärmepumpensystems von vorne, und
- Fig. 3: ein schematisches Ablaufdiagramm eines Ausführungsbeispiels des erfindungsgemäßen Verfahrens.

In den beiliegenden Zeichnungen sowie den Erläuterungen zu diesen Zeichnungen sind einander entsprechende bzw. in Beziehung stehende Elemente - soweit zweckdienlich - mit jeweils entsprechenden oder ähnlichen Bezugszeichen gekennzeichnet, auch wenn sie in unterschiedlichen Ausführungsbeispielen zu finden sind.

Fig. 1 zeigt eine schematische horizontale Schnittansicht zur Illustration eines ersten Ausführungsbeispiels des erfindungsgemäßen Wärmepumpensystems. Insbesondere ist das Wärmepumpensystem 100 für eine Außenaufstellung vorgesehen und eingerichtet. Das Wärmepumpensystem umfasst einen Kältemittelkreislauf. Der Kältemittelkreislauf ist in einem Kältekreisbauraum 140 angeordnet. Der Kältekreisbauraum ist auf einer ersten Seite des Wärmepumpensystems 100 angeordnet (in Fig. 1 links) und insbesondere dicht ausgestaltet, ausgenommen eine Fluidverbindung 150 zur gezielten Abführung austretenden Kältemittels. Das Wärmepumpensystem 100 weist zudem einen Verdampfer 110, einen Führungsbereich 120, einen Lüfter 130 und eine Außenöffnung 160 auf, wobei die Außenöffnung in Fig. 1 nach unten gerichtet ist. Der Verdampfer 110, der Führungsbereich 129 und der Lüfter 130 sind auf einer zweiten Seite des Wärmepumpensystems 100 angeordnet (in Fig. 1 rechts).

Der Führungsbereich 120 ist an dem Verdampfer 110 angeordnet und ausgestaltet, Luft, die aus dem Verdampfer 110 in den Führungsbereich 120 gelangt, in Richtung des Lüfters 130, d.h. in Fig. 1 nach unten, zu führen. Der Lüfter 130 ist dabei an dem Führungsbereich 120 angeordnet und ausgestaltet, Luft, die aus dem Verdampfer 110 gelangt und in Richtung des Lüfters 120 geführt wird, in Richtung der Außenöffnung, d.h. in Fig. 1 nach unten, zu transportieren.

Zwischen dem Kältekreisbauraum 140 und dem Führungsbereich 120 weist das Wärmepumpensystem 100 eine Fluidverbindung 150 auf. Die Fluidverbindung 150 ermöglicht ein Leiten eines Kältemittels, das im Kältekreisbauraum 140 austritt, in den Führungsbereich 120. D.h. das Wärmepumpensystem 100 ist ausgestaltet, ein Kältemittel, das aus dem Kältemittelkreislauf in den Kältekreisbauraum 140 gelangt, durch die Fluidverbindung 150 in den Führungsbereich 120 zu leiten (s. Pfeil in Fig. 1).

Somit kann Kältemittel, das aus dem Kältemittelkreislauf in den Kältekreisbauraum 140 gelangt, durch die Fluidverbindung 150 in den Führungsbereich 120 und weiter über den Lüfter 130 durch die Außenöffnung 160 aus dem Wärmepumpensystem 100 geführt bzw. transportiert werden.

Fig. 2 zeigt eine schematische vertikale Schnittansicht zur Illustration des ersten Ausführungsbeispiels des erfindungsgemäßen Wärmepumpensystems.

Insbesondere ist in Fig. 2 die Außenöffnung 160 zu erkennen, die in Fig. 2 auf den Betrachter zu gerichtet ist. Der Kältekreisbauraum 140 ist auf der linken Seite in Fig. 2 und der Verdampfer 110 mit dem Führungsbereich 120 auf der rechten Seite in Fig. 2 angeordnet.

Weiter ist in Fig. 2 zu erkennen, dass die Fluidverbindung 150 näher an der oberen Seite des Wärmepumpensystems 100 als an der unteren Seite des Wärmepumpensystems 100 angeordnet ist.

Fig. 3 zeigt ein schematisches Ablaufdiagramm eines Ausführungsbeispiels eines erfindungsgemäßen Verfahrens. Das Verfahren 200 ist zum Betreiben eines Wärmepumpensystems für eine Außenaufstellung vorgesehen, wobei das Wärmepumpensystem einen Kältemittelkreislauf aufweist. Insbesondere kann es sich bei dem Wärmepumpensystem um das Wärmepumpensystem 100 handeln.

In einem ersten Schritt 210 wird Luft, die aus dem Verdampfer gelangt, in Richtung eines Lüfters durch einen Führungsbereich geführt. In einem zweiten Schritt 220 wird Luft, die in Richtung des Lüfters geführt wird, in Richtung einer Außenöffnung des Wärmepumpensystems, durch den Lüfter transportiert. In einem Schritt 230 wird Kältemittel, das insbesondere durch einen Defekt in den Kältekreisbauraum gelangt, aus dem Kältekreisbauraum in den Führungsbereich durch eine Fluidverbindung geleitet. Weiter wird in einem Schritt 240 das Kältemittel, das aus dem Kältekreisbauraum in den Führungsbereich geleitet wird, in Richtung der Außenöffnung des Wärmepumpensystems durch den Lüfter transportiert.

Auch wenn in den Figuren verschiedene Aspekte oder Merkmale der Erfindung jeweils in Kombination gezeigt sind, ist für den Fachmann - soweit nicht anders angegeben - ersichtlich, dass die dargestellten und diskutierten Kombinationen nicht die einzig möglichen sind. Insbesondere können einander entsprechende Einheiten oder Merkmalskomplexe aus unterschiedlichen Ausführungsbeispielen miteinander ausgetauscht werden.

Es folgen weitere Überlegungen zu der Erfindung:
In einer bevorzugten Ausführungsform umfasst das Wärmepumpensystem eine Anordnung eines Kältekreisbauraums, so dass dieser dicht umhaust ist (Undichtheit < 5cm² kumuliert). Der Kältekreisbauraum umfasst eine Fluidverbindung, wobei eine Öffnung des Kältekreisbauraums für die Fluidverbindung zum Führungsbereich besonders bevorzugt > 40cm² ist. Zusätzlich oder alternativ ist die Öffnung für die Fluidverbindung zum Führungsbereich an möglichst hoher Stelle auf einer Saugseite des Verdampfers angeordnet.

Tritt brennbares Kältemittel aus, wird es gezielt über den Führungsbereich, der auch als Verdampferluftführung verstanden werden kann, abgeführt. Die bevorzugte gezielte Ausströmung an erhöhter Stelle hat den Vorteil, dass das Kältemittel beim Herausströmen besser verdünnt wird als bei einer bodennahen Ausströmung und damit die Wahrscheinlichkeit verringert wird, dass außerhalb von der Wärmepumpe Bereiche mit hoher Kältemittelkonzentration auftreten, die unter Umständen durch geöffnete Fenster, Türen oder Lichtschächte ins Gebäude gelangen können.

Durch bevorzugten Betrieb des Lüfters, der auch dem Verdampferlüfter entsprechen kann, kann die Verteilung des brennbaren Kältemittels weiter verbessert werden. Beispielsweise kann ab einem Volumenstrom von 150-400 m/h das brennbare Kältemittel auf eine unkritische nicht entzündbare Konzentration verdünnt werden.

Der Betrieb des Lüfters zur Kältemittelverdünnung kann dauerhaft erfolgen, z.B. mit sehr kleiner Drehzahl und einer Leistungsaufnahme < 3 W oder initiiert durch einen Detektor, der austretendes brennbares Kältemittel erkennen kann.

Die Erfindung betrifft ein Wärmepumpensystem für eine Außenaufstellung mit einem Kältemittelkreislauf, wobei das Wärmepumpensystem einen Verdampfer, einen Führungsbereich, einen Lüfter und eine Außenöffnung aufweist, wobei der Führungsbereich an dem Verdampfer angeordnet ist und ausgestaltet ist, Luft, die aus dem Verdampfer in den Führungsbereich gelangt, in Richtung des Lüfters zu führen, wobei der Lüfter an dem Führungsbereich angeordnet ist und ausgestaltet ist, Luft, die in Richtung des Lüfters geführt wird, in Richtung der Außenöffnung zu transportieren, wobei das Wärmepumpensystem weiter einen Kältekreisbauraum aufweist, wobei der Kältemittelkreislauf in dem Kältekreisbauraum angeordnet ist, und wobei der Kältekreisbauraum eine Fluidverbindung mit dem Führungsbereich aufweist.

## Patentansprüche

1. Wärmepumpensystem (100) für eine Außenaufstellung mit einem Kältemittelkreislauf, wobei das Wärmepumpensystem (100) einen Verdampfer (110), einen Führungsbereich (120), einen Lüfter (130) und eine Außenöffnung (160) aufweist,
wobei der Führungsbereich (120) an dem Verdampfer (110) angeordnet ist und ausgestaltet ist, Luft, die aus dem Verdampfer (110) in den Führungsbereich (120) gelangt, in Richtung des Lüfters (130) zu führen,
wobei der Lüfter (130) an dem Führungsbereich (120) angeordnet ist und ausgestaltet ist, Luft, die in Richtung des Lüfters (130) geführt wird, in Richtung der Außenöffnung (160) zu transportieren,
wobei das Wärmepumpensystem (100) weiter einen Kältekreisbauraum (140) aufweist,
wobei der Kältemittelkreislauf in dem Kältekreisbauraum (140) angeordnet ist, und
wobei der Kältekreisbauraum (140) eine Fluidverbindung (150) mit dem Führungsbereich (120) aufweist.

2. Wärmepumpensystem (100) nach Anspruch 1, wobei das Wärmepumpensystem (100) ausgestaltet ist, ein Kältemittel, das aus dem Kältemittelkreislauf in den Kältekreisbauraum (140) gelangt, durch die Fluidverbindung (150) in den Führungsbereich (120) zu führen.

3. Wärmepumpensystem (100) nach einem der Ansprüche 1 und 2, wobei der Kältekreisbauraum (140) derart ausgestaltet ist, dass der Kältemittelkreislauf von dem Kältekreisbauraum (140) umhaust, insbesondere vollständig umhaust, ist.

4. Wärempumpensystem (100) nach einem der vorherigen Ansprüche, wobei der Verdampfer (110) einen Verdampferlüfter umfasst und wobei der Lüfter (110) dem Verdampferlüfter entspricht.

5. Wärmepumpensystem (100) nach einem der vorherigen Ansprüche, wobei der Lüfter (110) ausgestaltet ist, einen Volumenstrom zu fördern, mit dem austretendes Kältemittel unter eine untere Explosionsgrenze von 0,038 kg/m³ verdünnt wird.

6. Wärmepumpensystem (100) nach einem der vorherigen Ansprüche, wobei der Kältekreisbauraum (140) eine erste Wand aufweist und der Führungsbereich (120) eine zweite Wand aufweist, wobei die Fluidverbindung (150) von der ersten Wand zu der zweiten Wand verläuft und einen Innenraum des Kältekreisbauraumes (140) mit einem Innenraum des Führungsbereichs (120) verbindet.

7. Wärmepumpensystem (100) nach einem der vorherigen Ansprüche, wobei das Wärmepumpensystem (100) eine obere Seite und eine untere Seite aufweist, wobei die Fluidverbindung (150) näher an der oberen Seite des Wärmepumpensystems (100) als an der unteren Seite des Wärmepumpensystems (100) angeordnet ist.

8. Wärmepumpensystem (100) nach einem der vorherigen Ansprüche, wobei das Wärmepumpensystem (100) weiter einen Kältemitteldetektor aufweist, wobei der Kältemitteldetektor im Kältekreisbauraum (140) angeordnet ist, wobei das Wärmepumpensystem (100) ausgestaltet ist, den Lüfter (130) basierend auf einem Detektorsignal des Kältemitteldetektors anzusteuern.

9. Luftführungsanordnung für ein Wärmepumpensystem (100) mit einem Verdampfer (110), wobei die Luftführungsanordnung einen Führungsbereich (120) und einen Lüfter (130) aufweist,
wobei der Führungsbereich (120) ausgestaltet ist, Luft, die aus dem Verdampfer (110) in den Führungsbereich (120) gelangt, in Richtung des Lüfters (130) zu führen,
wobei der Lüfter (130) an dem Führungsbereich (120) angeordnet ist und ausgestaltet ist, Luft, die in Richtung des Lüfters (130) geführt wird, in Richtung einer Außenöffnung (140) zu transportieren,
wobei der Führungsbereich (120) eine Innenöffnung aufweist, die ausgestaltet ist, eine Fluidverbindung (150) zwischen dem Führungsbereich (120) und einem Kältekreisbauraum (140) bereitzustellen.

10. Verfahren (200) zum Betreiben eines Wärmepumpensystems für eine Außenaufstellung mit einem Kältemittelkreislauf und einem Verdampfer, wobei das Verfahren die Schritte aufweist:
Führen (210) von Luft, die aus dem Verdampfer gelangt, in Richtung eines Lüfters, durch einen Führungsbereich,
Transportieren (220) von Luft, die in Richtung des Lüfters geführt wird, in Richtung einer Außenöffnung des Wärmepumpensystems, durch den Lüfter,
Leiten (230) eines Kältemittels aus einem Kältekreisbauraum in den Führungsbereich, durch eine Fluidverbindung, und
Transportieren (240) des Kältemittels, das aus dem Kältekreisbauraum in den Führungsbereich geleitet wird, in Richtung der Außenöffnung des Wärmepumpensystems, durch den Lüfter.
